# EUROPÄISCHE PATENTSCHRIFT

(11) **EP 3 485 070 B1**
(45) Veröffentlichungstag und Bekanntmachung des Hinweises auf die Patenterteilung: **02.09.2020**
(21) Anmeldenummer: 17731605.6
(22) Anmeldetag: 26.06.2017
(51) Int. Cl.: D03D 35/00, D03D 47/06

(54) **NADELBANDWEBMASCHINE**
RIBBON NEEDLE LOOM
METIER A AIGUILLES POUR TISSER DES RUBANS

(30) Priorität: 13.07.2016 EP 16179210
(43) Veröffentlichungstag der Anmeldung: 22.05.2019
(73) Patentinhaber: Textilma AG, 6362 Stansstad (CH)
(72) Erfinder: ENGESSER, Bernhard, 9203 Niederwil (CH)
(74) Vertreter: Schmauder & Partner AG Patent- & Markenanwälte VSP
(86) Internationale Anmeldenummer: PCT/EP2017/065746
(87) Internationale Veröffentlichungsnummer: WO 2018/010944

(56) Entgegenhaltungen:
- CN-U- 203 212 741
- DE-A1- 2 102 628

## Beschreibung

### Technisches Gebiet

Die Erfindung betrifft eine Nadelbandwebmaschine, gemäss dem Oberbegriff von Anspruch 1.

### Stand der Technik

Nadelbandwebmaschinen dienen zum Weben von Bändern, zumeist mit Breiten von bis zu ca. 40 cm, und bringen den Schussfaden mittels einer Schussnadel in das offene Webfach ein. Eine solche Webmaschine, bei der wie üblich der Antrieb der Schusseintragsnadel mittels mechanischer Verkoppelung mit der Hauptwelle der Webmaschine verbunden ist, ist aus der CH 633 331 A bekannt. Schusseintragsnadeln einer Bandwebmaschine machen dabei üblicherweise eine sichelförmige Bewegung, die - wie in der CH 633 331 A beschrieben - von der von der Hauptwelle der Webmaschine abgeleiteten hin- und herführenden Schwenkbewegung stammt. Für bestimmte Anwendungen kommt aber eine solche Webmaschine an bestimmte Grenzen. Eine solche Anwendung ist die Herstellung von Bändern mit variierender Bandbreite. Im Übergang von einer höheren Breite zu einer geringeren Breite und umgekehrt kommt es nämlich bei einer solchen Webmaschine zu unschönen, für den Fachmann als fehlerhaft empfundenen Webstellen. Dies liegt daran, dass - insbesondere im Übergangsbereich - zwischen einer grösseren zu einer kleineren und von einer kleineren zu einer grösseren Bandbreite die Schussfadenspannung nicht leicht konstant gehalten werden kann. Vielmehr ist nicht einmal gewährleistet, dass sowohl eine zu hohe Fadenspannung mit der Gefahr eines Fadenbruches (an dem Zeitpunkt, an welchem die Wirknadel den Schussfaden aufnimmt) als auch eine zu kleine Fadenspannung beim Anschlag des Webblattes vermieden werden kann. Diese Problematik wird an Hand der Figuren 1a bis 1e nachstehend erläutert. In Figur 1a ist eine Schussfadeneintragseinrichtung der bekannten Art dargestellt, bei der der Schusskopf fest ist, während das Webblatt und die Wirknadel entsprechend der gewünschten Bandbreite verschiebbar sind. Figur 1a zeigt die Schussfadeneintragseinrichtung in der Betriebsart des breiten Bandes. Die maximale Bandbreite wird gewebt, das Webblatt ist abgesenkt und die Wirknadel ist maximal rechts positioniert. Die Schussnadel bewegt sich beim Schusseintrag soweit rechts über die Wirknadel hinaus, dass der Schussfaden zuverlässig in die Wirknadel eingelegt wird. Die maximale Schussfadenspannung ist leicht höher als die Schussfadenspannung bei Blattanschlag. Wie sich aus der Figur 1b ergibt, kann die Schussfadenspannung am Fadenführer 3 über die gesamte Phase des Webvorganges von 0° bis 360° auf einem Wert zwischen 0,5 N und 0,15 N gehalten werden. Dieser Bereich erscheint akzeptabel, wobei im oberen Bereich ein Fadenbruch nicht zu befürchten ist, während im unteren Bereich beim Anschlag des Webblattes an das Webgut eine Restspannung verbleibt, die die erforderliche Straffung des Schussfadens garantiert. Wenn nun die Breite des zu webenden Bandes verringert werden soll, also das Webgut schmaler ist, wie dies beispielsweise bei Uhrarmbänder, Träger von Oberteilen - insbesondere Damenoberteilen - Hosenträgern etc. vorgesehen wird, so wird bei der Schussfadeneintragseinrichtung der bekannten Art ein Zustand gemäss Figur 1c eingestellt bzw. durchgeführt. Die Minimale Bandbreite wird gewebt. Das Webblatt ist maximal angehoben. Die Wirknadel ist maximal links positioniert. Die Schussnadel bewegt sich beim Schusseintrag zu weit über die Wirknadel hinaus (Mass e). Das Verhältnis der maximalen Schussspannung zu Blattanschlags-Schussspannung wird ungünstig, wie sich aus Figur 1d ergibt. Wird die Schusstransportgeschwindigkeit so eingestellt, dass die maximale Schussspannung nicht ansteigt, so sinkt die Schussfadenspannung bei Blattanschlag. Wird die Schusstransportgeschwindigkeit aber so eingestellt, dass die Schussfadenspannung bei Blattanschlag unverändert bleibt, so steigt die maximale Schussspannung auf einen Wert der zu Fadenbruch führen kann (Figur 1e).

Eine gattungsgemässe Nadelwebmaschine ist in der CN 203 212 741 U beschrieben. Diese umfasst eine Webstelle, an der Kettfäden (4) mittels zumindest eines Schussfadens miteinander verwebbar sind, eine Vorrichtung zur Zuführung der Kettfäden, eine Vorrichtung zur Zuführung des zumindest einen Schussfadens, und umfasst zudem eine Fachbildevorrichtung zur Ausbildung eines Webfaches aus den Kettfäden, sowie zumindest eine Schussfadeneintragsnadel zum Eintragen zumindest einer Schussfadenschlaufe in das Webfach, sowie ein Webblatt zum Anschlagen der Schussfadenschlaufe und zumindest eine Wirkvorrichtung, mit der der zumindest eine Schussfaden auf der schussabgelegenen Seite verwirkt wird.

### Darstellung der Erfindung

Aufgabe der Erfindung ist es, den Schusseintrag bei einer Nadelbandwebmaschine derart auszugestalten, dass problemlos ein Übergang vom breiten Band auf ein schmaleres Band möglich ist und die Webfehlstellen bei Webmaschinen, bei denen der Schussfaden nach dem Schussfadeneintrag durch einen Wirkfaden mittels einer Wirknadel abgebunden wird, vermieden werden.

Diese Aufgabe wird durch eine Nadelbandwebmaschine nach Anspruch 1 gelöst. Dabei haben die Massnahmen der Erfindung zunächst einmal zur Folge, dass die Schussfadenspannung - bei "normaler" Schussfadentransportgeschwindigkeit beim Blattanschlag nicht zu weit abfällt und auch die Nachteile der möglichen Gegenmassnahme, nämlich ein Absenken der Schussfadentransportgeschwindigkeit, die maximale Schussfadenspannung in den Bereich kommt, bei der ein Fadenbruch möglich ist.

Besonders vorteilhaft sind die Massnahmen der Erfindung, bei der zwei, gegenläufig in das Schussfach einfahrbare Schussfadeneintragsnadeln zum Eintragen von zwei Schussfadenschlaufen in das Webfach und zwei Wirkvorrichtungen, mit der jeweils ein Schussfaden auf der jeweiligen, schussabgelegenen Seite verwirkt wird, vorgesehen sind. Im vorliegenden Zusammenhang wird als "Schussfadenschlaufe" derjenige Abschnitt eines Schussfadens bezeichnet, der von der Eintragseite bis zur Wirkvorrichtung und zurück in die Kettfäden eingearbeitet wird. Dabei ist jeweils eine Schussfadeneintragsnadel und eine Wirkvorrichtung auf je einem gemeinsamen, in und gegen die Schussrichtung verschiebbaren Träger angeordnet sind. Um dabei den vollen Bereich der Verschiebbarkeit ausnutzen zu können, ist es vorteilhaft, wenn die beiden Träger mit ihren zugeordneten Schussfadeneintragsnadeln und Wirkvorrichtungen so angeordnet sind, dass die Träger mit ihren zugeordneten Schussfadeneintragsnadeln und Wirkvorrichtungen unabhängig voneinander verschiebbar sind, vorzugsweise durch eine Höhenstaffelung der Träger.

Grundsätzlich wird das Webblatt im oberen Bereich jeweils einen anderen Abstand zwischen den Blattzähnen haben als im unteren Bereich und weiterhin in seiner Höhe zum Anschlagen des Webgutes variabler Breite in seiner Höhe verschiebbar sein. Für unsymmetrische Variationen der Bandbreite ist es vorteilhaft, wenn das Webblatt auch in bzw. gegen die Schussrichtung verschiebbar ist. Wenn das Webblatt in seiner Höhe verschiebbar und zum Anschlagen des Webgutes um eine in Schussrichtung gerichtete Achse schwenkbar ist, kann es weiterhin vorteilhaft sein, wenn die Achse zum Ausgleich der beim Verschieben der Höhe des Webblattes unterschiedlichen Anschlagwinkel in bzw. gegen die Kettfadenrichtung verschiebbar ist.

Die Nadelbandwebmaschine weist vorzugsweise elektromechanische Stellantriebe zur Verschiebung des bzw. der Träger, sowie zur Verschiebung des Webblattes in der Höhe als auch seitlich in bzw. gegen die Schussrichtung auf. Dazu wird sie vorteilhafterweise auch eine Steuerungseinrichtung zum Steuern der genannten elektromechanischen Stellantriebe aufweisen. Diese Steuerung kann frei programmierbar sein, so dass bezüglich der Betriebsart keine Einschränkungen notwendig sind.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen - beispielhaft - erfindungsgemässe Nadelbandwebmaschinen bzw. deren Schussfadeneintragseinrichtungen erläutert werden. In den Zeichnungen zeigt:
- Figur 1a: eine Schussfadeneintragseinrichtung der bekannten Art, bei der der Schusskopf fest ist, während das Webblatt und die Wirknadel entsprechend der gewünschten Bandbreite verschiebbar sind, in der Betriebsart des breiten Bandes;
- Figur 1b: die Spannungsverhältnisse des Schussfadens gemäss Figur 1a;
- Figur 1c: die Schussfadeneintragseinrichtung der bekannten Art gemäss Figur 1a, in der Betriebsart des schmaleren Bandes;
- Figur 1d: die Spannungsverhältnisse des Schussfadens gemäss Figur 1c, bei beibehaltener Schussfadentransportgeschwindigkeit;
- Figur 1e: die Spannungsverhältnisse des Schussfadens gemäss Figur 1c, bei abgesenkter Schussfadentransportgeschwindigkeit;
- Figur 2: eine 3D-Darstellung der Schusseintragseinrichtung gemäss einem Ausführungsbeispiel der vorliegenden Erfindung mit Schussfadeneintrag von links;
- Figur 2a: die Darstellung des Schusseintrag gemäss Figur 2;
- Figur 3: eine 3D-Darstellung der Schusseintragseinrichtung gemäss einem Ausführungsbeispiel der vorliegenden Erfindung mit Schussfadeneintrag von rechts;
- Figur 3a: die Darstellung des Schusseintrags gemäss Figur 3;
- Figur 4a: eine Schussfadeneintragseinrichtung gemäss Figur 2, bei der der Schusskopfmit der Wirknadel gekoppelt sowie das Webblatt entsprechend der gewünschten Bandbreite verschiebbar sind, in der Betriebsart des breiten Bandes;
- Figur 4b: die Spannungsverhältnisse des Schussfadens gemäss Figur 4a;
- Figur 4c: die Schussfadeneintragseinrichtung der bekannten Art gemäss Figur 4a, in der Betriebsart des schmaleren breiten Bandes;
- Figur 4d: die Spannungsverhältnisse des Schussfadens gemäss Figur 4c, bei beibehaltener Schussfadentransportgeschwindigkeit;
- Figur 4e: die Spannungsverhältnisse des Schussfadens gemäss Figur 4c, bei abgesenkter Schussfadentransportgeschwindigkeit;
- Figur 5: eine 3D-Darstellung der Schusseintragseinrichtung gemäss einem Ausführungsbeispiel mit doppelseitigem Schusseintrag von links und rechts, wenn das Band breit wird;
- Figur 6: eine 3D-Darstellung der Schusseintragseinrichtung gemäss einem Ausführungsbeispiel mit doppelseitigem Schusseintrag von links und rechts, wenn das Band schmal wird;
- Figur 7a: eine Darstellung der Höhenstaffelung gemäss dem Ausführungsbeispiel von Figur 5 und 6, von vorne
- Figur 7b: eine Darstellung der Höhenstaffelung gemäss dem Ausführungsbeispiel von Figur 5, 6 und 7a, von oben;
- Figur 8a: die Darstellung der Träger- und Webblattposition gemäss dem Ausführungsbeispiel von Figur 5, 6, 7a und 7b bei symmetrischer Bandbreitenvariation, bei breitem Band;
- Figur 8b: die Darstellung der Träger- und Webblattposition gemäss dem Ausführungsbeispiel von Figur 5, 6, 7a und 7b bei symmetrischer Bandbreitenvariation, bei schmalem Band;
- Figur 9a: die Darstellung der Träger- und Webblattposition gemäss dem Ausführungsbeispiel von Figur 5, 6, 7a und 7b bei asymmetrischer Bandbreitenvariation, bei breitem Band;
- Figur 9b: die Darstellung der Träger- und Webblattposition gemäss dem Ausführungsbeispiel von Figur 5, 6, 7a und 7b bei asymmetrischer Bandbreitenvariation, bei schmalem Band.

### Wege zur Ausführung der Erfindung

In den Figuren 2 und 3 ist eine einfache Ausführung der vorliegenden Erfindung mittels der wesentlichen Elemente dargestellt. In Figur 2 wird der Schussfadeneintrag von links durch die Schussfadeneintragsnadel 10 vorgesehen, wobei die Schussfadeneintragsnadel 10 sowie die (erste) Wirknadel 10b, mit der der Schussfaden 14 nach dem Schussfadeneintrag vermascht wird, auf einem gemeinsamen, in und entgegengesetzt zur Schussfadeneintragsrichtung x verschiebbarem Träger 10c angeordnet ist und die Schussfadeneintragsnadel 10 mittels eines Zahnriemenantriebs 34 von einem Drehaktuator 30 angetrieben wird. Es sollte betont werden, dass ein Antrieb über die Hauptwelle der Webmaschine gleichwohl möglich und praktisch gleichwertig ist. In Figur 2a ist der Ablauf des Schussfadeneintrags von oben schematisch dargestellt. Die Achse 11 der Schussfadeneintragsnadel 10 bzw. deren Drehlagerung und zugehörige Wirknadel 10b bzw. deren Linearlagerung sind durch den Bügel 32 fest miteinander verbunden. Ein zusätzlicher Antrieb bewegt die Wirknadel 10b in y-Richtung (Kettfadenrichtung) vor- und zurück, um den Schussfaden zu holen und mit dem vorgängigen Schuss zu vermaschen. Dieser zusätzliche Antrieb bzw. der Vermaschungsvorgang sind hier nicht gezeigt. In Figur 2a wird der Zeitpunkt des Anschlags des Webblattes 20 dargestellt, bei dem die Schussfadeneintragsnadel 10 aus dem Webfach 8 ausgetreten ist, das Webblatt 20 den Schuss ans Webgut 9 anschlägt und die Wirknadel 10b vor den Blattanschlagpunkt gezogen ist.

Figur 3 zeigt die entsprechende Schussfadeneintragseinrichtung für den Schusseintrag von rechts. Die Schussfadeneintragsnadel 16 sowie die (erste) Wirknadel 16b, mit der der Schussfaden 15 nach dem Schussfadeneintrag vermascht wird, sind auf einem gemeinsamen, in und entgegengesetzt zur Schussfadeneintragsrichtung x verschiebbarem Träger 16c angeordnet , wobei die Schussfadeneintragsnadel 16 wiederum mittels eines Zahnriemenantriebs 34 von einem Drehaktuator 31 um eine Drehachse 13 angetrieben wird. In Figur 3a ist der Ablauf des Schussfadeneintrags von oben schematisch dargestellt. Gegenüber dem Schusseintrag von links ist hier der Verbindungsbügel 33 spiegelverkehrt angeordnet. In Figur 3a wird der Zeitpunkt des Offenfachs dargestellt, bei dem die Schussfadeneintragsnadel 16 durch das Webfach 8 durchgetreten ist, das Webblatt 20 sich zurückbewegt hat und die Wirknadel 16b zwecks Aufnahme des Schussfadens 15 ausgefahren ist.

In den Figuren 4a bis e wird der Webvorgang mit den Spannungsverhältnissen des Schussfadens über die Webphase (0-360°) entsprechend bzw. im Kontrast zu den Figuren 1a bis 1e erläutert. In Figur 4a ist - hier mit Schussfadeneintrag von links - dargestellt, wenn die maximale Bandbreite gewebt wird. Das Webblatt 20 ist abgesenkt. Die Wirknadel 10b ist maximal rechts positioniert, die Schussachse ist im konstanten Mass a links davon angeordnet. Im Gegensatz dazu wird in Figur 4c die minimale Bandbreite gewebt. Das Webblatt 20 ist maximal angehoben. Die Wirknadel 10b ist maximal links positioniert, die Schussnadelachse mit konstantem Abstand a. Die Schussfadenspannung bei Blattanschlag steigt an, da der Schussfaden von der Schussnadel weiter nach links gezogen wird. Das Verhältnis der Streckensumme A-B-D zu Strecke A-D ist grösser geworden. Durch Reduktion der Schusstransportgeschwindigkeit kann die Schussfadenspannung bei Blattanschlag wieder auf denselben Wert eingestellt werden wie bei breitem Band, ohne dass die maximale Schussfadenspannung ansteigt.

In den Figuren 5 bis 9b ist ein zweites Ausführungsbeispiel beschrieben mit doppelseitigem Schusseintrag von links und rechts. Figur 5 zeigt die Vorrichtung, wenn das Band (Webgut 9) breit wird. Das Webblatt 20 ist abgesenkt, die Schussköpfe sind zusammengefahren. In Figur 6 ist entsprechend dargestellt, wenn das Band schmal wird. Das Webblatt 20 ist angehoben, die Schussköpfe sind auseinandergefahren. Ansonsten ist die Vorrichtung praktisch eine Kombination der Vorrichtungen gemäss den Figuren 2 und 3. Es ist aber zu beachten, dass sich die beiden Vorrichtungsteile nicht gegenseitig stören dürfen. Die Lösung hierfür ist in den Figuren 7a und 7b gezeigt, nämlich eine Höhenstaffelung der entsprechenden Vorrichtungsteile, soweit sie sich stören könnten.

Wenn der Schusseintrag von rechts und links erfolgen soll, müssen die Verbindungsbügel 32 und 33 inklusive der damit verbundenen Komponenten - Wirknadeln 10b und 16b, Schussnadeln 10 und 16, Antriebsmotoren 30 und 31 - in der Höhe gestaffelt angeordnet werden. Zudem müssen sie genügend Raum lassen, damit die Schussnadeln/Schusshebel ihre Schwenkbewegung ungehindert ausführen können. Der Antrieb der Schussachsen erfolgt wiederum beispielshaft durch einen Zahnriementrieb ab je einem Servomotor 30 und 31 die ihre Drehbewegung auf je ein Zahnritzel auf die Schussachsen übertragen. In dem genannten Ausführungsbeispiel kann sowohl eine symmetrische wie auch eine asymmetrische Bandbreitenvariation eingestellt werden, wie an Hand der Figuren 8a, 8b (symmetrische Bandbreitenvariation) und 9a, 9b (asymmetrische Bandbreitenvariation) erläutert wird.

In Figur 8a ist das Webblatt in der untersten z-Position, sodass die Kettfäden im Blattanschlagspunkt maximal aufgespreizt werden und folglich die Bandbreite maximal wird. Die beiden Webköpfe mit ihren zugehörigen Wirknadeln sind in x-Richtung so positioniert dass die Bandbreite maximal wird. In Figur 8b ist das Webblatt ist in der obersten z-Position, sodass die Kettfäden 4 im Blattanschlagspunkt minimal aufgespreizt werden und folglich die Bandbreite minimal wird. Die beiden Webköpfe mit ihren zugehörigen Wirknadeln 10b und 16b sind in x-Richtung um den gleichen Weg auseinandergefahren, sodass die Bandbreite minimal wird.

In Figur 9b ist das Webblatt gegenüber der Ausgangsposition sowohl in die oberste z-Position, als auch nach links verschoben worden. Damit wird die linke Bandkante an derselben Stelle belassen, die rechte aber um das Mass f in x-Richtung verschoben.
Der Webkopf für den Schusseintrag von rechts ist zusammen mit der dazugehörigen Wirknadel 16b an derselben Stelle geblieben wie in Figur 9a gezeigt, der Webkopf für den Schusseintrag von links ist zusammen mit der dazugehörigen Wirknadel 16b um das Mass f in x-Richtung gewandert.

### Bezugszeichenliste

- 3: Fadenführer
- 4: Kettfäden
- 8: Webfach
- 9: Webgut mit variabler Breite
- 10: Schussfadeneintragsnadel für den Schussfadeneintrag von links
- 10b: Wirknadel für den Schussfadeneintrag von links
- 10c: Träger für die Schussfadeneintragsnadel und die Wirknadel für den Schussfadeneintrag von links
- 11: Achse der Schussfadeneintragsnadel für den Schussfadeneintrag von links
- 13: Achse der Schussfadeneintragsnadel für den Schussfadeneintrag von rechts
- 14: Schussfaden für den Schussfadeneintrag von links
- 14a: Schussfadenführer für den Schussfadeneintrag von links
- 15: Schussfaden für den Schussfadeneintrag von rechts
- 15a: Schussfadenführer für den Schussfadeneintrag von rechts
- 16: Schussfadeneintragsnadel für den Schussfadeneintrag von rechts
- 16b: Wirknadel für den Schussfadeneintrag von rechts
- 16c: Träger für die Schussfadeneintragsnadel und die Wirknadel für den Schussfadeneintrag von rechts
- 20: Webblatt
- 21: Blattzähne
- 30: Drehaktuator für den Schussfadeneintrag von links
- 31: Drehaktuator für den Schussfadeneintrag von rechts
- 33: Verbindungsbügel für den Schussfadeneintrag von links
- 32: Verbindungsbügel für den Schussfadeneintrag von rechts
- 34: Zahnriemenantrieb
- x: Schussrichtung
- y: Kettfadenrichtung
- z: Richtung senkrecht zum Webgut

## Patentansprüche

1. Nadelbandwebmaschine, mit einer Webstelle (20), an der Kettfäden (4) mittels zumindest eines Schussfadens (14, 15) miteinander verwebbar sind, einer Vorrichtung zur Zuführung der Kettfäden (4), einer Vorrichtung zur Zuführung des zumindest einen Schussfadens (14, 15), weiter mit einer Fachbildevorrichtung zur Ausbildung eines Webfaches (8) aus den Kettfäden (4), sowie mit zumindest einer Schussfadeneintragsnadel (10) zum Eintragen zumindest einer Schussfadenschlaufe in das Webfach (8), und mit einem Webblatt (20) zum Anschlagen der Schussfadenschlaufe und zumindest einer Wirkvorrichtung (10b, 16b), mit der der zumindest eine Schussfaden (14, 15) auf der schussabgelegenen Seite verwirkt wird,
**dadurch gekennzeichnet, dass**
die zumindest eine Schussnadel (10, 16) und die zumindest eine Wirkvorrichtung (10b, 16b) auf einem gemeinsamen, in und gegen die Schussrichtung (x) verschiebbaren Träger (10c, 16c) angeordnet sind.

2. Nadelbandwebmaschine nach Anspruch 1, **dadurch gekennzeichnet, dass** zwei, gegenläufig in das Schussfach einfahrbare Schussfadeneintragsnadeln (10, 16) zum Eintragen von zwei Schussfadenschlaufen in das Webfach (8) und zwei Wirkvorrichtungen (10b, 16b), mit der jeweils ein Schussfaden (14, 15) auf der jeweiligen, schussabgelegenen Seite verwirkt werden kann, vorgesehen sind, wobei jeweils eine Schussfadeneintragsnadel (10, 16) und eine Wirkvorrichtung (10b, 16b) auf je einem gemeinsamen, in und gegen die Schussrichtung (x) verschiebbaren Träger (10c, 16c) angeordnet sind.

3. Nadelbandwebmaschine nach Anspruch 2, **dadurch gekennzeichnet, dass** die beiden Träger (10c, 16c) mit ihren zugeordneten Schussfadeneintragsnadeln (10, 16) und Wirkvorrichtungen (10b, 16b) so angeordnet sind, dass die Träger (10c, 16c) mit ihren zugeordneten Schussfadeneintragsnadeln (10, 16) und Wirkvorrichtungen (10b, 16b) unabhängig voneinander verschiebbar sind, vorzugsweise durch eine Höhenstaffelung der Träger (10c, 16c).

4. Nadelbandwebmaschine nach einem der Ansprüche 1 bis 3, **dadurch gekennzeichnet, dass** das Webblatt (20) im oberen Bereich jeweils einen anderen Abstand zwischen den Blattzähnen (21) hat als im unteren Bereich und dass das Webblatt (20) weiterhin in seiner Höhe zum Anschlagen des Webgutes variabler Breite (9) in seiner Höhe verschiebbar ist.

5. Nadelbandwebmaschine nach Anspruch 4, **dadurch gekennzeichnet, dass** das Webblatt (20) sowohl in der Höhe als auch in bzw. gegen die Schussrichtung (x) verschiebbar ist.

6. Nadelbandwebmaschine nach einem der vorstehenden Ansprüche, **gekennzeichnet durch** elektromechanische Stellantriebe zur Verschiebung des bzw. der Träger (10c, 16c).

7. Nadelbandwebmaschine nach einem der vorstehenden Ansprüche 5 oder 6, **gekennzeichnet durch** elektromechanische Stellantriebe zur Verschiebung des Webblattes in der Höhe als auch seitlich in bzw. gegen die Schussrichtung (x).

8. Nadelbandwebmaschine nach einem der vorstehenden Ansprüche 6 oder 7, **gekennzeichnet durch** eine Steuerungseinrichtung zum Steuern der genannten elektromechanischen Stellantriebe.

## Claims

1. A ribbon needle weaving loom comprising a weave point (20), at which warp threads (4) are interweavable to each other by means of at least one weft thread (14, 15), a device for feeding the warp threads (4), a device for feeding the at least one weft thread (14, 15), further comprising a shed forming device for forming a shed (8) from the warp threads (4), and comprising at least one weft thread insertion needle (10) for inserting a weft thread loop into the shed (8), and comprising a reed (20) for beating up the weft thread loop and comprising at least one knitting device (10b, 16b) serving to knit the at least one weft thread (14, 15) at the side directed away from the weft insertion,
**characterized in that**
the at least one weft thread (10, 16) and the at least one knitting device (10b, 16b) are arranged on a common carrier (10c, 16c) which is displaceable in and against the weft direction (x).

2. The ribbon needle weaving loom according to claim 1, **characterized in that** there are provided two weft thread insertion needles (10, 16) being countercurrently introducible into the shed for inserting two weft thread loops into the shed (8), and two knitting devices (10b, 16b), by means of which a respective weft thread (14, 15) is knit-table at the respective side directed away from the weft insertion, one weft thread insertion needle (10, 16) and one knitting device (10b, 16b) each being arranged on a respective common carrier (10c, 16c) which is displaceable in and against the weft direction (x).

3. The ribbon needle weaving loom according to claim 2, **characterized in that** the two carriers (10c, 16c) with their associated weft thread insertion needles (10, 16) and knitting devices (10b, 16b) are arranged in such manner that the carriers (10c, 16c) with their associated weft thread insertion needles (10, 16) and knitting devices (10b, 16b) are displaceable independently to each other, preferably by means of a height staggering of the carrier (10c, 16c).

4. The ribbon needle weaving loom according to one of claims 1 to 3, **characterized in that** the reed (20) has, in the upper region thereof, a respective distance between reed teeth (21) which is different than in the lower region thereof, and that the reed (20) is furthermore displaceable in its height for beating up the woven material of variable width (9).

5. The ribbon needle weaving loom according to claim 4, **characterized in that** the reed (20) is displaceable in both the height and in or against the weft direction (x).

6. The ribbon needle weaving loom according to one of the preceding claims, **characterized in** comprising electromechanic actuating drives for displacement of the carrier or the carriers (10c, 16c), respectively.

7. The ribbon needle weaving loom according to one of the preceding claims 5 or 6, **characterized in** comprising electromechanic actuating drives for displacement of the reed in the height and also laterally in or against the weft direction (x).

8. The ribbon needle weaving loom according to one of the preceding claims 6 or 7, **characterized by** a control unit for controlling the said electromechanic actuating drives.

## Revendications

1. Machine à aiguilles pour tisser des rubans comportant une zone de tissage (20) dans laquelle les fils de chaîne (4) sont tissés avec au moins un fil de trame (14, 15), un dispositif d'alimentation des fils de chaîne (4), un dispositif d'alimentation d'au moins un fil de trame (14, 15) ainsi qu'un dispositif de formation de foule pour former une foule (8) avec les fils de chaîne (4) ainsi qu'au moins une aiguille à insérer la trame (10) pour introduire au moins une boucle de fil de trame dans la foule (8) et un peigne (20) pour battre la boucle de fil de chaîne et au moins un dispositif de tricotage (10b, 16b) pour tricoter au moins un fil de trame (14, 15) sur le côté de dépose du fil de trame,
métier à tisser **caractérisé en ce que**
au moins une aiguille à insérer la trame (10, 16) et au moins le dispositif de tricotage (10b, 16b) sont prévus sur un support commun (10c, 16c) coulissant en commun dans la direction de trame (x) et dans la direction opposée.

2. Métier à tisser à aiguilles pour tisser des rubans selon la revendication 1,
**caractérisé en ce qu'**il comporte
deux aiguilles d'insertion de fil de trame (10, 16) s'introduisant en sens opposé dans la foule pour introduire deux boucles de fil de trame dans la foule (8) et deux dispositifs de tricotage (10b, 16b) pour tricoter chaque fois un fil de trame (14, 15) respectif sur le côté respectif de dépôt du fil de trame, et chaque fois une aiguille à insérer la trame (10, 16), un dispositif de tricotage (10b, 16b) étant prévu sur un support (10c, 16c) commun, coulissant dans la direction de trame (x) et dans la direction opposée.

3. Métier à tisser à aiguilles pour tisser des rubans selon la revendication 2,
**caractérisé en ce que**
les deux supports (10c, 16c) et leur aiguille d'insertion de fil de trame (10, 16) et leur dispositif de tricotage (10b, 16b) sont disposés pour que les supports (10c, 16c) avec leur aiguille à insérer la trame (10, 16) et les dispositifs de tricotage (10b, 16b) associés, puissent coulisser indépendamment l'un de l'autre, de préférence par un échelonnement en hauteur des supports (10c, 16c).

4. Métier à tisser à aiguilles pour tisser des rubans selon l'une des revendications 1 à 3,
**caractérisé en ce que**
le peigne (20) a une distance entre les dents du peigne (21) dans sa zone supérieure autre que dans sa zone inférieure et le peigne (20) peut être coulissé en hauteur pour modifier sa hauteur de frappe du produit tissé à une largeur variable (9).

5. Métier à tisser à aiguilles pour tisser des rubans selon la revendication 4,
**caractérisé en ce que**
le peigne (20) est coulissant à la fois en hauteur et dans ou contre la direction du fil de trame (x).

6. Métier à tisser à aiguilles pour tisser des rubans selon l'une des revendications précédentes,
**caractérisé en ce qu'**il comporte
des actionneurs électromécaniques pour coulisser le ou les supports (10c, 16c).

7. Métier à tisser à aiguilles pour tisser des rubans selon l'une des revendications précédentes 5 ou 6,
**caractérisé en ce qu'**il comporte
un actionneur d'entraînement électromécanique pour coulisser le peigne en hauteur et aussi latéralement dans la direction de trame (x) et dans la direction opposée.

8. Métier à tisser à aiguilles pour tisser des rubans selon l'une des revendications précédentes 6 ou 7,
**caractérisé en ce qu'**il comporte
une installation de commande pour commander les entraînements électromécaniques cités ci-dessus.
